# EUROPÄISCHE PATENTSCHRIFT

(11) **EP 3 658 734 B1**
(45) Veröffentlichungstag und Bekanntmachung des Hinweises auf die Patenterteilung: **01.06.2022**
(21) Anmeldenummer: 18750367.7
(22) Anmeldetag: 26.07.2018
(51) Int. Cl.: E06B 9/06, E06B 3/48

(54) **TORSYSTEM**
DOOR SYSTEM
SYSTÈME DE PORTE

(30) Priorität: 28.07.2017 DE 102017007097
(43) Veröffentlichungstag der Anmeldung: 03.06.2020
(73) Patentinhaber: Schöning GmbH, 44145 Dortmund (DE)
(72) Erfinder: HÜBNER, Waldemar, 57612 Helmenzen (DE)
(74) Vertreter: Bockhorni & Brüntjen Partnerschaft Patentanwälte mbB
(86) Internationale Anmeldenummer: PCT/EP2018/070305
(87) Internationale Veröffentlichungsnummer: WO 2019/020753

(56) Entgegenhaltungen:
- EP-A1- 0 571 766
- CN-Y- 2 679 324

## Beschreibung

Die vorliegende Erfindung bezieht sich auf ein Torsystem und insbesondere auf ein Torsystem mit einem versenkbaren Tor. Tore zur Absperrung und Begrenzung von Zu- und Ausfahrten auf privaten Grundstücken, Firmengeländen oder auch Gebäuden wie Garagen und Hallen sind seit langen bekannt. Insbesondere werden hierfür herkömmliche Schiebe- und Drehflügeltore verwendet, welche geöffnet werden, sobald ein Fahrzeug Ein- oder Ausfahren möchte. Diese bekannten Torsysteme haben allerdings den Nachteil, dass sie vor allem im geöffneten Zustand bzw. auch zum Öffnen einen enormen Platzbedarf benötigen und auch muss in der Regel für die geöffnete Torposition ein mindestens ebenso großer Raum freigehalten werden, wie bei einer geschlossenen Torposition, da das Tor in den meisten Fällen zum Öffnen nach rechts oder links verschoben wird oder um eine Achse nach innen geschwenkt wird. Vor allem der Radius welcher zum Öffnen von sehr großen Toren benötigt wird, erfordert sowohl im geschlossenen Zustand (um diese Öffnung überhaupt erst zu ermöglichen) und auch im geöffneten Zustand des Tores einen erheblichen Raum, welcher ständig freigehalten werden muss. Dadurch wird nicht selten wertvoller und teurer Bauraum, in vielen Fällen sogar ein oder mehrere PKW-Stellplätze versperrt. Aus der EP 0 571 766 A1 ist ein gattungsgemäßes Torsystem mit den Merkmalen des Oberbegriffs des Anspruchs 1 bekannt.

Der vorliegenden Erfindung liegt daher die Aufgabe zugrunde ein Torsystem zur Verfügung zu stellen, welches die oben genannten Nachteile beseitigt und insbesondere in einem geöffneten Zustand bzw. zum Öffnen einen geringen Platzbedarf benötigt. Darüber hinaus soll der Antrieb für das Öffnen und Schließen des Tores möglichst einfach und wartungsarm ausgebildet sein.

Diese Aufgabe wird durch ein Torsystem nach dem Anspruch 1 gelöst.

Das Anordnen der einzelnen Lamellenelemente in einem geöffneten Zustand des Tores nebeneinander innerhalb der Kassette, ist dahingehend zu verstehen, dass die einzelnen Lamellenelemente zum Öffnen des Tores unterhalb des Erdbodens versenkt werden und bevorzugt in horizontaler Richtung abgesenkt werden und während des Versenkens vorteilhaft voneinander getrennt werden und als einzelne Elemente innerhalb der Kassette angeordnet werden. Die Einbautiefe der Kassette muss dementsprechend nicht der Höhe des gesamten Tores entsprechen, sondern lediglich der Höhe eines Lamellenelementes.

Bei einer bevorzugten Ausführungsform weist die Kassette daher eine Tiefe zwischen 30 cm und 100 cm, bevorzugt zwischen 50 cm und 80 cm und besonders bevorzugt von 70 cm auf. Diese relativ geringe Einbautiefe der Kassette ermöglicht demnach eine platzsparende Anordnung des Tores im geöffneten Zustand und verursacht, im Vergleich zu einer Einbautiefe entsprechend der gesamten Höhe des Tores, einen geringeren Montageaufwand. Diese geringe Einbautiefe wird dabei insbesondere durch den Aufbau des Tors aus mehreren einzelnen Lamellenelementen erreicht. Die einzelnen Lamellenelemente haben dabei zudem den Vorteil, dass hierdurch auch die Höhe des Tors individuell und sehr einfach angepasst werden kann, insbesondere auch bei bereits bestehenden derartigen Torsystemen.

Bevorzugt weisen die einzelnen Lamellenelemente ein Breite, Höhe und Stärke bzw. Tiefe auf, welche individuell an die jeweiligen Anforderungen und Kundenbedürfnisse anpassbar sind. Im Folgenden wird die Breite der Lamellen auch als Breitseite bezeichnet und die Stärke bzw. Tiefe als Schmalseite. Weiterhin wird im Zusammenhang von den Lamellen von oben und unten gesprochen, wobei unter oben, die in Einbaulage oben befindliche Breitseite der Lamelle verstanden wird und unter unten, die in Einbaulage unten befindliche Breitseite der Lamelle.

Bevorzugt weist das Tor eine Vielzahl von Lamellenelementen auf und die einzelnen Lamellenelemente sind zumindest in einem geschlossenen Zustand des Tores miteinander verbunden. Vorteilhaft sind die einzelnen Lamellenelemente über eine formschlüssige Verbindung miteinander verbunden, wobei die Lamellen hierzu an den Schmalseiten jeweils geeignete Mittel aufweisen können. Insbesondere weisen die Lamellenelemente an beiden Schmalseiten Verbindungsmittel auf, um mit der vorhergehenden und nachfolgenden Lamelle verbunden zu werden. Vorzugsweise wäre es auch denkbar, dass ein Lamellenelement in ein anderes Lamellenelement eingehackt wird. In diesem Fall sind die Lamellenelemente bevorzugt derart ausgebildet, so dass die Lamellenelemente an ihrer unteren und/oder oberen Breitseite eine Art Hacken aufweisen und entsprechend an ihrer oberen und/oder unteren Breitseite eine Ausnehmung oder Öffnung, in welche das vorhergehende und/oder nachfolgende Lamellenelement entsprechend mittels des Hackens eingehackt werden kann. Entsprechend weist dabei das in Einbaulage befindliche oberste Lamellenelement an seiner oberen Breitseite keine derartige Öffnung und/oder keinen Hacken auf und das in Einbaulage befindliche unterste Lamellenelement an seiner unteren Breitseite keinen Hacken und/oder keine Öffnung.

Bei einer weiteren bevorzugten Ausführungsform weisen die Lamellen an den Schmalseiten eine Abschrägung auf und insbesondere eine Neigung, welche bevorzugt zwischen 45° und 135° liegt. Durch diese Schmalseiten wird vorteilhaft beim Übergang von der geschlossenen in die geöffnete Stellung und umgekehrt, d.h. beim Absenken oder Anheben der Lamellenelemente in horizontaler Richtung, ein Abgleiten der Schmalseiten aneinander ermöglicht. Das Öffnen und Schließen des Tores kann bevorzugt über eine Funkfernbedienung, eine Lichtschranke oder dergleichen gesteuert werden.

In einer vorteilhaften Ausführungsform erstrecken sich die seitlichen Führungselemente in einer vertikalen Richtung und die Lamellenelemente sind in horizontaler Richtung zwischen den beiden Führungselementen angeordnet. Bevorzugt weisen die Lamellenelemente an ihren Schmalseiten wenigstens eine Rolle auf, über welche die Lamellen innerhalb der Führungselemente führbar sind.

Bei einer besonders bevorzugten Ausführungsform ist die Kassette unterhalb des Torsystems und insbesondere unterhalb einer Ebene, welche die Erdoberfläche kennzeichnet, angeordnet. Es wird demnach vorgeschlagen das Tor zum Öffnen, nicht wie beim Stand der Technik üblich über bzw. oberhalb des Erdbodens zu verschieben oder zu verschwenken, sondern vielmehr unterhalb der Erdoberfläche zu versenken. Bevorzugt weist die Kassette auf Bodenebene einen Verschlussmechanismus auf, um die Kassette zu verschließen, sobald das Tor vollständig geöffnet ist. Bevorzugt schließt sich dieser Verschlussmechanismus automatisch, sobald das Tor vollständig geöffnet wurde. Es wird dadurch über der Kassette eine ebene Fläche erzeugt, so dass ein Fahrzeug darüber fahren kann. Vorteilhaft sind die Lamellenelemente demnach in einem vollständig geöffneten Zustand des Tors vollständig innerhalb der Kassette und damit unterhalb der Erdoberfläche angeordnet. Dabei ist es auch denkbar, dass die Lamellenelemente innerhalb der Kassette wieder miteinander verbunden werden, wobei hierzu entsprechend seitlich an den Schmalseiten der Lamellen Verbindungselemente angeordnet sind. Durch eine derartige Verbindung der Lamellenelemente innerhalb der Kassette kann eine platzsparende Anordnung der Lamellen in der Kassette erreicht werden, da hierdurch eine Lamelle sehr nah an der nächsten Lamellen angeordnet werden kann.

Innerhalb der Kassette ist vorteilhaft wenigstens eine weitere Führungsschiene angeordnet, in welche die Lamellen beim Öffnen des Tors umgelenkt werden. Diese Führungsschiene ist horizontal angeordnet. Bevorzugt werden die Lamellen dabei auch mit der an der Schmalseite der Lamellen angeordnete Rolle innerhalb dieser Führungsschiene geführt.

Besonders bevorzugt weist die Kassette zwei derartige weitere Führungsschienen auf und insbesondere ist jeweils ein Führungselement mit einer weiteren Führungsschiene verbunden. Bevorzugt sind die Führungselemente und Führungsschienen demnach orthogonal zueinander und insbesondere in einem Winkel von 90° zueinander angeordnet.

Bei einer weiteren vorteilhaften Ausführungsform weist das Seilzugsystem wenigstens eine erste Rolle und eine zweite Rolle auf, über welche das Seil im Wesentlichen in vertikaler Richtung führbar ist. Vorteilhaft ist dabei zumindest eine der Rollen derart ausgebildet, so dass das Seil zumindest teilweise auf dieser Rolle aufwickelbar ist und/oder zumindest teilweise von dieser Rolle abwickelbar ist.

Besonders bevorzugt ist wenigstens eine Rolle des Seilzugsystems mit der horizontalen Antriebsspindel verbunden. Vorteilhafter Weise weist das Torsystem zwei derartige Seilzugsysteme auf, welche über die horizontale Antriebsspindel miteinander verbunden sind, wobei in den Führungselementen jeweils ein Seilzugsystem geführt wird.

Bei einer bevorzugten Ausführungsform weist die Antriebseinrichtung weiter einen Antriebsmotor auf, welcher oberhalb der Erdoberfläche angeordnet ist. Vorteilhaft handelt es sich bei der Antriebseinrichtung um einen Elektromotor, wie beispielsweise einen Schneckengetriebemotor oder dergleichen.

Das Öffnen des Tores erfolgt dementsprechend durch Antreiben der Antriebsspindel mittels der Antriebseinrichtung wodurch die Antriebsspindel und demnach auch die mit dieser Antriebsspindel verbundenen Rollen in Rotation versetzt werden. Durch diese Rotation der Rollen wird auch das Seil in Bewegung gesetzt und treibt somit die ersten Rollen der beiden Seilzugsysteme an. Da das Seil zudem zumindest eine Verbindung mit dem ersten bzw. obersten Lamellenelement hat, wird durch die Bewegung der Rollen und des Seils das Tor nach unten in die Kassette abgesenkt. Zum Schließen des Tors wird die Antriebsspindel entsprechend wiederum in Rotation gesetzt, wobei die Rotationsrichtung zum Schließen des Tors gegengesetzt zu der Rotationsrichtung zum Öffnen des Tors ist.

Bei einer weiteren vorteilhaften Ausführungsform weist das Seilzugsystem eine Sensoreinrichtung auf, welche bevorzugt dazu geeignet und bestimmt ist eine Spannung des Seils zu überwachen und/oder zu überprüfen. Bevorzugt weist das Seilzugsystem bei dieser Ausführungsform eine dritte Rolle auf, welche bevorzugt in einer vertikalen Richtung unterhalb der ersten Rolle und in horizontaler Richtung versetzt zu der ersten Rolle und/oder der zweiten Rolle angeordnet ist.

Befinden sich nun Steine oder andere Gegenstände im Bereich des Torsystems, welche ein verklemmen des Tors verursachen bzw. liegt das Tor an wenigstens einer Stelle auf einen Gegenstand auf oder sind derartige Steine oder Gegenstände innerhalb des Torsystem verkeilt, lässt die Spannung des Seils nach. Dies wird in der Sensoreinrichtung erkannt, wobei die Sensoreinrichtung hierzu bevorzugt einen Magneten und eine Feder umfasst, so dass wenn das Seil entspannt bzw. "lose" ist, bevorzugt auch die Feder entspannt wird, was wiederum dazu führen kann, dass bevorzugt ein Signal an eine Torsteuerung abgegeben wird, so dass beispielsweise ein Anhalten des Tors während einer Öffnungs- und/oder Schließbewegung bewirkt wird. Bevorzugt weist die Sensoreinrichtung daher eine Feder auf, welche, wenn sich das Seil unter Spannung befindet, ebenfalls gespannt ist.

Durch diesen Mechanismus kann bevorzugt auch ein herausrutschen des Seils aus einer der Rollen frühzeitig erkannt werden, da hierdurch ebenfalls die Spannung des Seils nachlässt. Weiterhin könnte die Sensoreinrichtung vorzugsweise auch eine Messeinrichtung umfassen, welche eine Länge des Seils erfasst, welche durch den Sensor "gelaufen" ist. Über diese Seillänge kann bevorzugt festgestellt bzw. ermittelt werden, in welcher Position sich das Tor gerade befindet.

Bevorzugt handelt es sich bei der Sensoreinrichtung demnach um eine Art Sicherheitsüberwachung bzw. Sicherheitseinrichtung, welche in Abhängigkeit der Spannung des Seils eine ordnungsgemäße bzw. fehlerfreie Betätigung des Torsystems sicherstellt.

Vorteilhaft handelt es sich bei den Lamellenelementen um plattenartige Elemente oder um eine Gitterstruktur. Bei dem Material der Lamellenelemente handelt es sich bevorzugt um ein Metall, einen Kunststoff, Holz oder dergleichen. Bevorzugt können die Lamellenelemente dabei auch als Sichtschutz dienen. Die Ausführung und (Farb)Gestaltung des Tors ist demnach individuell an die verschiedensten Kundenwünsche anpassbar.

Das Torsystem kann bei einer weiteren vorteilhaften Ausführungsform eine Einrichtung zum manuellen Kurbeln aufweisen, so dass das Tor beispielsweise bei einem Stromausfall manuell geöffnet und geschlossen werden kann. Um diese manuelle Betätigung in Gang zu setzten kann beispielsweise auch ein Fingerprintsensor und/oder Zahlen-Code-Schloss an dem Torsystem angeordnet sein. Weiterhin wäre es auch denkbar, dass das Torsystem eine Lichtschranke und/oder mechanische Überwachung aufweist, so dass sich das Tor nicht schließen oder öffnen lässt, sobald eine Person oder Gegenstände detektiert wurden.

Das erfindungsgemäße Torsystem wird dabei insbesondere als Absperrung von Grundstücken und Firmengeländen eingesetzt. Denkbar ist dabei allerdings auch, dass das Torsystem bei einer Garage Anwendung findet, wobei hier die Lamellenelemente zum Öffnen des Tors nach oben gefahren werden und die Kassette entsprechend an der Garagendecke angeordnet ist.

Weitere Vorteile und Ausführungsformen ergeben sich aus den beigefügten Zeichnungen:
Darin zeigen:
- Fig. 1: eine schematische Darstellung einer Seitenansicht eines erfindungsgemäßen Torsystems;
- Fig. 2a: eine schematische Darstellung einer Vorderansicht eines erfindungsgemäßen Torsystems;
- Fig. 2b: eine dreidimensionale Darstellung einer Vorderansicht eines erfindungsgemäßen Torsystems;
- Fig. 3a: eine dreidimensionale Darstellung des Seilzugsystems;
- Fig. 3b: eine weitere dreidimensionale Darstellung des Seilzugsystems;
- Fig. 3c: eine schematische Darstellung einer Vorderansicht des Seilzugsystems;
- Fig. 4: eine Detailansicht einer ersten Rolle des Seilzugsystems;
- Fig. 5: eine Detailansicht einer zweiten Rolle des Seilzugsystems;
- Fig. 6: eine Detailansicht eines Seilzugsystems;
- Fig. 7a: zeigt eine schematische Darstellung einer zweiten Ausführungsform des Seilzugsystems;
- Fig. 7b: zeigt eine weitere Darstellung der zweiten Ausführungsform des Seilzugsystems;
- Fig. 7c: eine Detailansicht des Seilzugsystems gemäß der zweiten Ausführungsform.

Figur 1 zeigte eine schematische Darstellung einer Seitenansicht eines erfindungsgemäßen Torsystems 1. Das Bezugszeichen 8 kennzeichnet dabei eine Antriebseinrichtung, welche zum Öffnen und Schließen des Tors dient. Bei der erfindungsgemäßen Ausführungsform ist als Antriebseinrichtung ein Seilzugsystem 10 vorgesehen, welches insbesondere eine erste Rolle 14, eine zweite Rolle 16, ein Seil 12, einen Antriebsmotor 20 sowie eine in dieser Darstellung nicht erkennbare Antriebsspindel umfasst. Erkennbar ist in dieser Darstellung auch eine Schmalseite S der Lamellenelemente 6, wobei die Lamellenelemente 6 an der oberen und unteren Schmalseite S eine Abschrägung bzw. Neigung 25 aufweisen.

Das Bezugszeichen E kennzeichnet weiterhin eine Ebene der Erdoberfläche O und das Bezugszeichen 9 die Kassette, welche unterhalb dieser Erdoberfläche O angeordnet ist und dazu dient, die Lamellenelemente 6 während eines geöffneten Zustands des Tores aufzunehmen.

Die Figuren 2a und 2b zeigen weiterhin eine Vorderansicht des erfindungsgemäßen Torsystems 1. Das Bezugszeichen B kennzeichnet dabei die Breitseite der Lamellenelemente 6. In dieser Darstellung ist insbesondere der orthogonale Zusammenhang zwischen dem Tor 2 bzw. den Lamellenelementen 6 und den Führungselementen 4 und 5 erkennbar, wobei sich die Führungselemente 4 und 5 in horizontaler Richtung H und die Lamellenelemente 6 in vertikaler Richtung V erstrecken.

In den Figuren 3a-3c ist das oben erwähnte Seilzugsystem 10 dargestellt. Dabei sind hier bevorzugt zwei derartige Seilzugsysteme 10 vorhanden, wobei jeweils ein System bzw. das Seil 12 und die Rollen 14 und 16, von aussen nicht erkennbar, in den Führungselementen 4 und 5 angeordnet ist. Es ist erkennbar, dass die beiden zweiten Rollen 16 über eine Antriebsspindel 11 miteinander verbunden sind und die Antriebsspindel 11 über einen Antriebsmotor 20 angetrieben wird. Die Anordnung zweier derartiger Seilzugsysteme ist insbesondere vorteilhaft, da hierdurch ein gelichmäßiges öffnen und schließen des Tors ermöglicht werden kann und nicht die Gefahr besteht, dass sich beispielsweise die Seite des Tors, an welcher kein Seilzugsystem angeordnet ist, innerhalb des Führungselements verkantet. Die Figuren 4 und 5 zeigen jeweils eine Detailansicht der oben erwähnten ersten Rolle 14 und zweiten Rolle 16. Dabei handelt es sich bevorzugt bei der ersten Rolle 14 um eine Rolle, um welche das Seil 12 beim Öffnen und Schließen des Tores lediglich geführt wird und bei der zweiten Rolle 16 um eine Rolle, um welche das Seil 12 beim Öffnen und Schließen des Tores auf- bzw. abgewickelt wird.

Figur 6 zeigt eine weitere Detailansicht des Seilzugsystems 10, wobei hier insbesondere die Anordnung bzw. Verbindung des Seils 12 und der Rollen 14, 16 erkennbar ist.

In den Figuren 7a-7c ist eine weitere Ausführungsform des Seilzugsystems dargestellt, wobei es sich hier insbesondere um ein Flaschenzug-System handelt. Im Gegensatz zu der in den Figuren 1-6 gezeigten Ausführungsform weist das Seilzugsystem 10 hier zusätzlich eine dritte Rolle 18 auf, so dass das Seil 12 über insgesamt drei Rollen 14, 16, 18 geführt wird. Diese dritte Rolle 18 ist dabei bevorzugt in einer vertikalen Richtung unterhalb der ersten Rolle 14 und in horizontaler Richtung versetzt zu der ersten Rolle 14 und/oder der zweiten Rolle 16 angeordnet, wie insbesondere aus den Figuren 7a und 7b erkennbar ist.

Das Bezugszeichen 19 kennzeichnet dabei eine Sensoreinrichtung, welche, wie oben bereits näher erläutert wurde, insbesondere dazu dient eine Spannung des Seils zu überwachen, so dass bei einem nicht gespannten Seil beispielsweise die Öffnungs- und/oder Schließbewegung des Tors zu unterbrochen bzw. angehalten werden kann. Bevorzugt kann dabei auch bei den Ausführungsformen gemäß den Figuren 1-6 eine derartige Sensoreinrichtung vorgesehen sein.

### Bezugszeichenliste

- 1: Torsystem
- 2: Tor
- 4, 5: Führungselemente
- 6: Lamellenelement
- 8: Antriebseinrichtung
- 9: Kassette
- 10: Seilzugsystem
- 11: Antriebsspindel
- 12: Seil
- 14: erste Rolle
- 16: zweite Rolle
- 18: dritte Rolle
- 19: Sensoreinrichtung
- 20: Antriebsmotor
- 25: Neigung
- E: Ebene
- O: Erdoberfläche
- H: horizontale Richtung
- V: vertikale Richtung
- S: Schmalseite des Lamellenelements 6
- B: Breitseite des Lamellenelements 6

## Patentansprüche

1. Torsystem (1 ), welches ein Tor (2) und zwei seitliche Führungselemente (4, 5) aufweist, wobei das Tor (2) mehrere miteinander verbundene und voneinander lösbare Lamellenelemente (6) umfasst, welche orthogonal zu den Führungselementen (4, 5) angeordnet sind und in den Führungselementen (4,5) führbar sind und eine Antriebseinrichtung (8) mit einer horizontalen Antriebsspindel (11 ) zum Öffnen und/oder Schließen des Tores (2) vorgesehen ist, wobei
das Tor (2) zum Öffnen und/oder Schließen absenkbar und/oder anhebbar ist und zum Öffnen in einer Kassette (9) versenkbar ist,
wobei die Lamellenelemente (6) in einem geöffneten Zustand des Tores (2) innerhalb der Kassette (9) angeordnet sind,
wobei es sich bei der Antriebseinrichtung (8) um ein in vertikaler Richtung (V) mit wenigstens einem Lamellenelement (6) in Verbindung stehenden Zugsystem handelt,
**dadurch gekennzeichnet, dass**
es sich bei dem Zugsystem um ein Seilzugsystem (10) handelt,
wobei ein Seil (12) dieses Seilzugssystems (10) in der vertikalen Richtung (V) mit dem wenigstens einen Lamellenelement (6) in Verbindung steht, und dass innerhalb der Kassette (9) wenigstens eine Führungsschiene horizontal angeordnet ist, in welche die Lamellenelemente (6) beim Öffnen des Tores (2) umlenkbar sind, wobei die einzelnen Lamellenelemente (6) im einem geöffneten Zustand des Tores (2) nebeneinander innerhalb der Kassette (9) angeordnet sind.

2. Torsystem nach Anspruch 1,
**dadurch gekennzeichnet, dass**
die Kassette (9) zwei Führungsschienen aufweist, wobei jeweils ein Führungselement (4, 5) mit einer Führungsschiene verbunden ist und wobei die Führungselemente und Führungsschienen jeweils orthogonal zueinander angeordnet sind.

3. Torsystem (1 ) nach Anspruch 1 oder 2,
**dadurch gekennzeichnet, dass**
sich die seitlichen Führungselemente (4, 5) in einer vertikalen Richtung (V) erstrecken und die Lamellenelemente (4, 5) in horizontaler Richtung (H) zwischen den Führungselementen (6) angeordnet sind.

4. Torsystem (1 ) nach wenigstens einem der vorhergehenden Ansprüche,
**dadurch gekennzeichnet, dass**
die Kassette (9) unterhalb des Torsystems (1 ) und insbesondere unterhalb einer Ebene (E), welche die Erdoberfläche (O) kennzeichnet, angeordnet ist.

5. Torsystem (1 ) nach wenigstens einem der vorhergehenden Ansprüche,
**dadurch gekennzeichnet, dass**
die Kassette (9) eine Tiefe zwischen 30 cm und 100 cm, bevorzugt zwischen 50 cm und 80 cm und besonders bevorzugt von 70 cm aufweist.

6. Torsystem (1 ) nach wenigstens einem der vorhergehenden Ansprüche,
**dadurch gekennzeichnet, dass**
das Seilzugsystem (9) wenigstens eine erste Rolle (14) und eine zweite Rolle (16) aufweist über welche das Seil (12) im Wesentlichen in vertikaler Richtung (V) führbar ist.

7. Torsystem (1 ) nach wenigstens einem der vorhergehenden Ansprüche,
**dadurch gekennzeichnet, dass**
zumindest eine der Rollen (16) derart ausgebildet ist, so dass das Seil (12) zumindest teilweise auf dieser Rolle (16) aufwickelbar ist und/oder zumindest teilweise von dieser Rolle (16) abwickelbar ist.

8. Torsystem (1 ) nach wenigstens einem der vorhergehenden Ansprüche,
**dadurch gekennzeichnet, dass**
wenigstens eine Rolle (14, 16) des Seilzugsystems (10) mit der horizontalen Antriebsspindel (1 1 ) verbunden ist.

9. Torsystem (1 ) nach wenigstens einem der vorhergehenden Ansprüche,
**dadurch gekennzeichnet, dass**
das Torsystem (1 ) zwei derartige Seilzugsysteme (10) aufweist, welche über die horizontale Antriebsspindel (1 1 ) miteinander verbunden sind, wobei in den Führungselementen (4, 5) jeweils ein Seilzugsystem (10) geführt wird.

10. Torsystem (1 ) nach wenigstens einem der vorhergehenden Ansprüche,
**dadurch gekennzeichnet, dass**
die Antriebseinrichtung (8) weiter einen Antriebsmotor (20) aufweist, welcher oberhalb der Erdoberfläche (O) angeordnet ist.

11. Torsystem (1 ) nach wenigstens einem der vorhergehenden Ansprüche,
**dadurch gekennzeichnet, dass**
es sich bei den Lamellenelementen (6) um plattenartige Elemente oder um eine Gitterstruktur handelt.

12. Torsystem (1 ) nach wenigstens einem der vorhergehenden Ansprüche,
**dadurch gekennzeichnet, dass**
das Seilzugsystem (10) eine Sensoreinrichtung (19) aufweist, welche bevorzugt dazu geeig net und bestimmt ist eine Spannung des Seils (12) zu überwachen und/oder zu überprüfen.

## Claims

1. Gate system (1), which has a gate (2) and two lateral guide elements (4, 5), the gate (2) comprising a plurality of lamella elements (6) which are connected to one another and can be detached from one another, are arranged orthogonally to the guide elements (4, 5) and can be guided in the guide elements (4, 5), and a drive device (8) with a horizontal drive spindle (11) being provided for opening and/or closing the gate (2), wherein
the gate (2) can be lowered and/or raised for opening and/or closing and can be sunk into a cassette (9) for opening, wherein the lamella elements (6) are arranged inside the cassette (9) in an opened state of the gate (2), whereby the drive device (8) is a pull system connected in the vertical direction (V) to at least one lamella element (6),
**characterized in that**
the pull system is a cable pull system (10), a cable (12) of this cable pull system (10) being connected in the vertical direction (V) to the at least one lamella element (6), and **in that** at least one guide rail is arranged horizontally inside the cassette (9), into which the lamella elements (6) can be deflected when the gate (2) is opened, whereby the individual lamella elements (6) are arranged next to one another inside the cassette (9) in the opened state of the gate (2).

2. Gate system according to claim 1,
**characterized in that**
the cassette (9) has two guide rails, in each case one guide element (4, 5) being connected to a guide rail and the guide elements and guide rails each being arranged orthogonally to one another.

3. Gate system (1) according to claim 1 or 2,
**characterized in that**
the lateral guide elements (4, 5) extend in a vertical direction (V) and the lamella elements (4, 5) are arranged in a horizontal direction (H) between the guide elements (6).

4. Gate system (1) according to at least one of the preceding claims,
**characterized in that**
the cassette (9) is arranged below the gate system (1) and in particular below a plane (E) which marks the ground surface (O).

5. Gate system (1) according to at least one of the preceding claims,
**characterized in that**
the cassette (9) has a depth of between 30 cm and 100 cm, preferably between 50 cm and 80 cm and particularly preferably of 70 cm.

6. Gate system (1) according to at least one of the preceding claims,
**characterized in that**
the cable pull system (9) has at least one first roller (14) and one second roller (16) over which the cable (12) can be guided essentially in the vertical direction (V).

7. Gate system (1) according to at least one of the preceding claims,
**characterized in that**
at least one of the rollers (16) is designed in such a way that the cable (12) can be wound at least partially onto this roller (16) and/or can be unwound at least partially from this roller (16).

8. Gate system (1) according to at least one of the preceding claims,
**characterized in that**
at least one roller (14, 16) of the cable pull system (10) is connected to the horizontal drive spindle (11).

9. Gate system (1) according to at least one of the preceding claims,
**characterized in that**
the gate system (1) has two of such cable pull systems (10) which are connected to one another via the horizontal drive spindle (11), in each case one cable pull system (10) being guided in the guide elements (4, 5).

10. Gate system (1) according to at least one of the preceding claims,
**characterized in that**
the drive device (8) further comprises a drive motor (20) which is arranged above the ground surface (O).

11. Gate system (1) according to at least one of the preceding claims,
**characterized in that**
the lamella elements (6) are plate-like elements or a grid structure.

12. Gate system (1) according to at least one of the preceding claims,
**characterized in that**
the cable pull system (10) has a sensor device (19) which is preferably suitable and intended for monitoring and/or checking a tension of the cable (12).

## Revendications

1. Système de porte (1), qui présente une porte (2) et deux éléments de guidage latéraux (4, 5), la porte (2) comprenant plusieurs éléments à lamelles (6) reliés entre eux et détachables les uns des autres, qui sont disposés orthogonalement aux éléments de guidage (4, 5) et peuvent être guidés dans les éléments de guidage (4, 5), et un dispositif d'entraînement (8) avec une broche d'entraînement (11) horizontale étant prévu pour ouvrir et/ou fermer la porte (2), dans lequel
la porte (2) peut être abaissée et/ou soulevée pour l'ouverture et/ou la fermeture et peut être escamotée dans une cassette (9) pour l'ouverture, les éléments à lamelles (6) étant disposés à l'intérieur de la cassette (9) dans un état ouvert de la porte (2), le dispositif d'entraînement (8) étant un système de traction en liaison avec au moins un élément à lamelles (6) dans la direction verticale (V),
**caractérisé en ce que**
le système de traction est un système de traction à câble (10), un câble (12) de ce système de traction à câble (10) étant relié dans la direction verticale (V) à l'au moins un élément à lamelles (6), et **en ce qu'**au moins un rail de guidage est disposé horizontalement à l'intérieur de la cassette (9), dans lequel les éléments à lamelles (6) peuvent être déviés lors de l'ouverture de la porte (2), les différents éléments à lamelles (6) étant disposés les uns à côté des autres à l'intérieur de la cassette (9) dans un état ouvert de la porte (2).

2. Système de porte selon la revendication 1,
**caractérisé en ce que**
la cassette (9) présente deux rails de guidage, un élément de guidage (4, 5) étant respectivement relié à un rail de guidage et les éléments de guidage et les rails de guidage étant respectivement disposés orthogonalement les uns par rapport aux autres.

3. Système de porte (1) selon la revendication 1 ou 2,
**caractérisé en ce que**
les éléments de guidage latéraux (4, 5) s'étendent dans une direction verticale (V) et les éléments à lamelles (4, 5) sont disposés dans une direction horizontale (H) entre les éléments de guidage (6).

4. Système de porte (1) selon au moins l'une des revendications précédentes,
**caractérisé en ce que**
la cassette (9) est disposée en dessous du système de porte (1) et en particulier en dessous d'un plan (E) qui caractérise la surface du sol (O).

5. Système de porte (I) selon au moins l'une des revendications précédentes,
**caractérisé en ce que**
la cassette (9) présente une profondeur comprise entre 30 cm et 100 cm, de préférence entre 50 cm et 80 cm, et plus préférentiellement de 70 cm.

6. Système de porte (1) selon au moins l'une des revendications précédentes,
**caractérisé en ce que**
le système de traction à câble (9) présente au moins une première poulie (14) et une deuxième poulie (16) par l'intermédiaire desquelles le câble (12) peut être guidé essentiellement dans la direction verticale (V).

7. Système de porte (1) selon au moins l'une des revendications précédentes,
**caractérisé en ce qu'**
au moins l'une des poulies (16) est conçue de telle sorte que le câble (12) peut être enroulé au moins partiellement sur cette poulie (16) et/ou peut être déroulé au moins partiellement de cette poulie (16).

8. Système de porte (1) selon au moins l'une des revendications précédentes,
**caractérisé en ce qu'**
au moins une poulie (14, 16) du système de traction de câble (10) est reliée à la broche d'entraînement horizontale (11).

9. Système de porte (1) selon au moins l'une des revendications précédentes,
**caractérisé en ce que**
le système de porte (1) présente deux systèmes de traction par câble (10) de ce type, qui sont reliés entre eux par la broche d'entraînement horizontale (11), un système de traction par câble (10) étant guidé dans chacun des éléments de guidage (4, 5).

10. Système de porte (1) selon au moins l'une des revendications précédentes,
**caractérisé en ce que**
le dispositif d'entraînement (8) présente en outre un moteur d'entraînement (20) qui est disposé au-dessus de la surface du sol (O).

11. Système de porte (1) selon au moins l'une des revendications précédentes,
**caractérisé en ce que**
les éléments de lamelles (6) sont des éléments en forme de plaque ou une structure de grille.

12. Système de porte (1) selon au moins l'une des revendications précédentes,
**caractérisé en ce que**
le système de traction à câble (10) présente un dispositif de détection (19) qui est de préférence approprié et destiné à surveiller et/ou à vérifier une tension du câble (12).
